# EUROPÄISCHE PATENTSCHRIFT

(11) **EP 1 863 692 B1**
(45) Veröffentlichungstag und Bekanntmachung des Hinweises auf die Patenterteilung: **13.05.2009**
(21) Anmeldenummer: 06704690.4
(22) Anmeldetag: 08.02.2006
(51) Int. Cl.: B61B 7/06

(54) **ANTRIEBSEINRICHTUNG EINES SELBSTFAHRENDEN SEILBAHNWAGENS**
DRIVE DEVICE OF A SELF-PROPELLED ROPEWAY CARRIAGE
DISPOSITIF D'ENTRAINEMENT D'UN CHARIOT AUTOMOTEUR DE TELEPHERIQUE

(30) Priorität: 01.04.2005 AT 5512005
(43) Veröffentlichungstag der Anmeldung: 12.12.2007
(73) Patentinhaber: Reisch Maschinenbau GmbH, 6820 Frastanz (AT)
(72) Erfinder: REISCH, Walter, A-6820 Frastanz (AT)
(74) Vertreter: Hofmann, Ralf U.
(86) Internationale Anmeldenummer: PCT/AT2006/000047
(87) Internationale Veröffentlichungsnummer: WO 2006/102690

(56) Entgegenhaltungen:
- WO-A-97/31809
- AT-B- 263 851
- DE-A1- 2 354 767
- DE-U1- 20 213 353
- US-A- 2 834 302
- US-A- 5 103 738

## Beschreibung

Die Erfindung betrifft eine Antriebseinrichtung eines selbstfahrenden Seilbahnwagens, umfassend beidseitig der Vertikalebene, in der das Tragseil liegt, um Kettenräder mit horizontalen Drehachsen umlaufende Antriebsketten, welche Kettenglieder mit von Kettenbolzen verbundenen Kettenlaschen aufweisen und Klemmeinheiten mit Reibbelägen zur Anlage am Tragseil tragen, und auf gegenüberliegenden Seiten des Tragseils angeordnete Anstellschienen, wobei die Klemmeinheiten beim Umlaufen der Antriebsketten durch einen jeweiligen Zwischenraum zwischen dem Tragseil und einer der Anstellschienen geführt sind und hierbei die Reibbeläge der Klemmeinheiten von an Laufflächen abrollenden Rollen an das Tragseil angepresst sind, wobei die Rollen an den Klemmeinheiten drehbar gelagert sind und die Anstellschienen die Laufflächen aufweisen, an denen die Rollen der Klemmeinheiten zum Anpressen der Reibbeläge der Klemmeinheiten an das Tragseil abrollen.

Obwohl eine Vielzahl von Vorschlägen zur Ausbildung von Selbstfahrseilbahnen existiert, sind diese bislang nur für Spezialanwendungen, beispielsweise Bergewagen, praxisgerecht einsetzbar. Eine wirtschaftliche Anwendung für dauerbetriebliche Seilbahnwagen ist bislang nicht möglich. Für solche muss nicht nur eine hohe Steigfähigkeit und Fahrgeschwindigkeit gegeben sein, sondern es muss auch eine ausreichende Verschleißfestigkeit vorhanden sein. Außerdem ist es ganz wesentlich, dass das Verhältnis zwischen Eigengewicht und Nutzlast nicht zu groß ist. Für die Steigfähigkeit wird üblicherweise ein Wert von mindestens 100% gefordert. Für die Fahrgeschwindigkeit ist ein Wert von mindestens 2 bis 5 m/s gewünscht. Bei seilbahnüblichen Nutzungsintensitäten werden hunderte Betriebsstunden und mehr pro Jahr erreicht und es muss eine hierfür angemessene Verschleißfestigkeit vorliegen. Akzeptable Gewichtsverhältnisse zwischen Tara und Nettogewicht sollten besser als drei, vorzugsweise besser als zwei sein.

Zur Erzielung von ausreichend großen Reibflächen zwischen Reibelementen und dem Tragseil werden üblicherweise raupenkettenartige Konstruktionen für Selbstfahrseilbahnen eingesetzt. Hierbei sind elastisch gefutterte Reibelemente vorgeschrieben. Um ausreichend hohe Kräfte zur Anpressung der Reibelemente an das Tragseil aufbringen zu können, sind die Rollen, die an entsprechenden Laufflächen abrollen und hierbei die Reibelemente an das Tragseil anpressen, gehärtet ausgebildet, ebenso wie die Laufflächen für die Rollen.

In der AT 263 851 B ist neben Ausführungsbeispielen, bei welchen eine einzelne in einer vertikalen Ebene umlaufende Antriebskette vorhanden ist, auch ein Ausführungsbeispiel einer Antriebseinrichtung eines selbstfahrenden Seilbahnwagens der Eingangs genannten Art beschrieben, bei welchem beidseitig der vertikalen Ebene, in der das Tragseil liegt, jeweils eine Antriebskette um Kettenräder mit horizontalen Achsen umläuft. An den Kettengliedern sind Klemmlaschen angeordnet, die im jeweils dem Tragseil benachbarten Abschnitt der Antriebsketten durch einen jeweiligen Zwischenraum zwischen einer Antriebsschiene und dem Tragseil durchgeführt werden. An den Klemmlaschen sind unter Zwischenschaltung von Federn Rollen drehbar gelagert, die an Laufflächen der Anstellschienen abrollen, wobei die Federn zusammengedrückt werden und die Klemmlaschen an das Tragseil angepresst werden. Nachteilig an dieser Einrichtung ist die komplizierte Ausbildung der an den Antriebsketten angebrachten Klemmeinheiten. Jede Klemmeinheit benötigt eine Federeinrichtung, von der eine ausreichende Anpresskraft an das Tragseil aufgebracht werden muss und die aufgrund der dauernden Arbeitsbewegungen bei jedem Umlauf der Kette einem sehr hohen Verschleiß ausgesetzt ist und daher mit entsprechendem Aufwand ausgebildet sein muss. Neben dem erhöhten Konstruktionsaufwand führt dies insbesondere zu einem relativ hohen Eigengewicht der Antriebseinrichtung und somit des gesamten Seilbahnwagens, wodurch die Wirtschaftlichkeit der Einrichtung maßgeblich beeinträchtigt wird.

Bei der aus der CH 462 225 bekannten Antriebseinrichtung werden die an den Kettengliedern angebrachten Klemmlaschen von unter Federwirkung stehenden stationären Rollen belastet, wie dies bei Raupenfahrwerken üblich ist. Die federbeaufschlagten Rollen pressen die Klemmlaschen an das Tragseil im jeweils im Bereich der Rollen sich befindenden Abschnitt der Kette an. Die federbelasteten Rollen müssen die Spalte zwischen den einzelnen Klemmlaschen überfahren. Durch dieses laufende Überfahren von Schienenstößen kommt es nicht nur zu einem unruhigen Lauf sondern auch zu einem hohen Verschleiß. Es wird dadurch nur eine relativ geringe Lebensdauer erzielt, insbesondere wenn der Konstruktionsaufwand und das Gewicht nicht zu hoch werden sollen.

Bei der Einrichtung der CA 1096368 A sind auf gegenüberliegenden Seiten des Tragseils angeordnete, in einer gemeinsamen Ebene liegende Antriebsketten vorhanden. An den Kettengliedern sind Klemmplatten gelagert, die von oben und unten gegen das Tragseil gedrückt werden. Zur Druckbeaufschlagung der Klemmplatten ist wiederum, wie dies von Raupenkettenfahrwerken bekannt ist, eine Rolleneinheit vorhanden, wobei die Rollen in diesem Fall an separaten Ketten drehbar gelagert sind, die innerhalb des von den Antriebsketten umgebenen Bereichs um einen Träger umlaufen. Um das Tragseil zwischen den gegenüberliegenden Klemmplatten einzuklemmen, werden die Träger mittels Kolben-Zylinder-Einheiten zusammengezogen. Daneben ist weiters eine Federeinrichtung zur Ausübung einer gegeneinander gerichteten Vorspannung der beiden Träger vorhanden. Der apparative Aufwand dieser Einrichtung ist noch wesentlich höher als bei den genannten Konstruktionen der AT 263 851 und CH 462 225 und die Gewichtsanforderungen für einen wirtschaftlichen Betrieb eines selbstfahrenden Seilbahnwagens, insbesondere wenn dieser als Transportmittel für Personen eingesetzt werden soll, können nicht annähernd eingehalten werden. Auch werden von den die Klemmplatten beaufschlagenden Rollen wiederum die Stöße zwischen den Klemmplatten überfahren, was Verschleißprobleme mit sich bringt. Weiters können in dem Bereich, in welchem die Klemmplatten von oben und von unten an das Tragseil angedrückt werden, keine Tragrollen des Seilbahnwagens auf dem Tragseil abrollen, sodass ein Seilbahnwagen nur mit einer sehr ausladenden Konstruktion realisierbar wäre.

Bei der DE 202 13 353 U1 bekannten Antriebseinrichtung sind die Rollen, mittels derer die Reibbeläge von Klemmeinheiten an das Tragseil angepresst werden, an U-Profilen drehbar gelagert. Die Laufflächen, an denen diese Rollen abrollen, sind an den Klemmeinheiten angeordnet, die von den Kettengliedern der Antriebsketten getragen werden. Hierbei werden von den Rollen beim Umlaufen der Antriebsketten die Stöße zwischen den einzelnen Klemmeinheiten überfahren, was einen unruhigen Lauf und einen hohen Verschleiß mit sich bringt. Die U-Profile werden von einer Federeinrichtung beaufschlagt, um die Klemmeinheiten mittels der Rollen an das Tragseil anzupressen.

Aus der DE 2 354 767 A1 geht eine stationäre Antriebsvorrichtung für einen Förderstrang hervor. Das den Förderstrang bildende Seil und die dieses antreibenden Antriebsketten liegen bei dieser Einrichtung in einer gemeinsamen Ebene. Auf Kettenbolzen der Antriebsketten sind Rollen drehbar gelagert, die an federbeaufschlagten Anstellschienen abrollen, um Reibbeläge von Klemmeinheiten an das Seil anzupressen. Das Anpressen der Klemmeinheiten erfolgt somit über die Kettenglieder, d. h. die Klemmkraft wird über die Kettenglieder übertragen.

Aufgabe der Erfindung ist es, eine verbesserte Antriebseinrichtung der eingangs genannten Art bereitzustellen, mit der eine ausreichende Steigfähigkeit und Fahrgeschwindigkeit erzielbar sind und die hierbei eine hohe Verschleißfestigkeit und ein relativ geringes Eigengewicht aufweist. Erfindungsgemäß gelingt dies durch eine Antriebseinrichtung mit den Merkmalen des Anspruchs 1.

Wesentliche Merkmale der erfindungsgemäßen Einrichtung sind insbesondere, dass die Rollen an den Klemmeinheiten drehbar gelagert sind und die Anstellschienen federbeaufschlagt sind. Die erforderlichen Anpresskräfte der Klemmeinheiten am Tragseil werden von der die Anstellschienen beaufschlagenden Federeinrichtung aufgebracht. An den Klemmeinheiten selbst müssen daher keine Federn vorhanden sein, welche dauernde Arbeitsbewegungen bei jedem Umlauf der Kette durchführen müssen, wodurch eine bedeutende Gewichtseinsparung ermöglicht wird. Die an den Klemmeinheiten drehbar gelagerten Rollen laufen hierbei an stoßfrei durchgehenden Laufflächen der Anstellschienen ab. Der Verschleiß dieser Rollen und der Laufflächen der Laufschienen kann somit relativ klein gehalten werden. Die Laufflächen der Rollen und der Laufschienen können hierbei gehärtet ausgebildet sein.

In einer vorteilhaften Ausführungsform der Erfindung greifen an den Anstellschienen jeweils zwei oder mehrere in Längsrichtung der Schienen voneinander beabstandete Konsolen an, wobei diese Konsolen paarweise gegenüberliegen und als einarmige Hebel ausgebildet sind und zwischen denen federbeaufschlagte Zugstäbe verlaufen, die die Konsolen um ihre Drehachsen gegeneinander ziehen.

Die Klemmeinheiten sind erfindungsgemäß in den Kettenlaschen der Kettenglieder verschiebbar gelagert, wobei sie beidseitig über die Kette vorstehen und eine jeweilige Klemmeinheit Fensterausnehmungen in den beiden Kettenlaschen eines Kettengliedes durchsetzt. Besonders bevorzugt ist es hierbei, dass die Fensterausnehmungen der beiden Kettenlaschen von einem Körper der jeweiligen Klemmeinheit durchsetzt werden. Es wird hierbei eine sehr einfache und zweckmäßige Konstruktion erzielt, wobei auch Kippmomente zwischen der Antriebskette und den an das Tragseil angepressten Reibbelägen minimiert werden können. Günstigerweise können die die Kettenlaschen verbindenden Kettenbolzen und die Reibbeläge der Klemmeinheiten und vorzugsweise auch die Rollen der Klemmeinheiten hierbei in einer gemeinsamen Ebene liegen.

Weitere Vorteile und Einzelheiten der Erfindung werden im Folgenden anhand der beiliegenden Zeichnung erläutert. In dieser zeigen:
- Fig. 1: eine vereinfachte, teilweise schematisierte Darstellung eines Ausführungsbeispiel der Erfindung, in Schrägsicht;
- Fig. 2: eine Darstellung entsprechend Fig. 1, wobei Teile der Antriebseinrichtung zur Verdeutlichung der übrigen Elemente weggelassen worden sind;
- Fig. 3: eine Schrägsicht der Anstellschienen, des Tragseils und von Abschnitten der dazwischenliegenden Kettenstränge der Antriebsketten, aus einer etwas geänderten Blickrichtung;
- Fig. 4: eine Schrägsicht der Anstellschienen und der sie beaufschlagenden Federeinrichtung aus einer wiederum anderen Blickrichtung;
- Fig. 5: einen vereinfachten Querschnitt durch eine der beiden mittleren Tragrollen,
- Fig. 6: einen vergrößerten Ausschnitt A von Fig. 1, wobei die vordere Anstellschiene und ihre Federeinrichtung weggelassen sind.

Ein Ausführungsbeispiel der Erfindung ist in den Fig. dargestellt. Ein Tragrahmen 1 umfasst die Längsträger 2, an denen die beiden mittleren Tragrollen 3, 4 drehbar gelagert sind, und einen die Längsträger 2 verbindenden Querträger 5. Die Tragrollen 3, 4 laufen auf dem Tragseil 6 ab.

Am Tragrahmen 1 ist ein Gehänge 7 abgehängt, von dem in den Fig. 1 und 2 lediglich ein gelenkig mit dem Querträger verbundener oberer Arm sichtbar ist und welches insbesondere eine Seilbahnkabine umfassen kann.

Beidseitig der Vertikalebene 8 (vgl. Fig. 5), in der das Tragseil 6 liegt, laufen Antriebsketten 9, 10 in vertikalen Ebenen 11, 12 um. Die Antriebsketten 9, 10 laufen jeweils um erste und zweite Kettenräder 13, 14 um, die in Fig. 2 nur durch strichpunktierte Linien dargestellt sind. Die Antriebsketten 9, 10 sind in den Fig. 1 und 2 nur abschnittsweise ausgezeichnet und ihr übriger Verlauf ist durch strichpunktierte Linien angedeutet.

Die beiden ersten Kettenräder 13 der beiden Antriebsketten 9, 10 liegen ebenso wie die beiden zweiten Kettenräder 14 der Antriebsketten 9, 10 koaxial zueinander (die Drehachsen 15,16 sind in Fig. 2 eingezeichnet). Die beiden Kettenräder 13 der jeweiligen Antriebskette 9, 10 sind von einem in den Fig. der Einfachheit halber nicht dargestellten Motor angetrieben, um den selbstfahrenden Seilbahnwagen fortzubewegen. Dieser Antrieb der Kettenräder 13 kann in herkömmlicher Weise ausgebildet sein. Die beiden Kettenräder 14 sind frei drehbar gelagert.

Zwischen den beiden ersten Kettenrädern 13 ebenso wie zwischen den beiden zweiten Kettenrädern 14 sind zusätzliche Tragrollen 54, 55 angeordnet, die auf dem Tragseil 6 abrollen. Die ersten Kettenräder 13 mit der dazwischenliegenden Tragrolle 54 sind vorzugsweise ebenso wie die zweiten Kettenräder 14 mit der dazwischenliegenden Tragrolle 55 als starr miteinander verbundene Einheiten 17, 18 ausgebildet, die in Fig. 1 der Übersichtlichkeit halber nur schematisch dargestellt sind. Diese Einheiten 17, 18 sind an Trägern 19, 20 bzw. 21, 22 drehbar gelagert, welche über Schwenkverbindungen 23, 24 um eine horizontale und rechtwinklig zum Tragseil 6 liegende Schwenkachse verschwenkbar gelagert sind.

An den Trägern 19, 20 bzw. 21, 22 angreifende, nur schematisch dargestellte Federn 25, 26 wirken als Zug- und Druckfedern. Wenn die Träger 19, 20 und die Träger 21, 22 ausgehend von ihrer parallelen Ausrichtung gegeneinander verschwenkt werden, so bewirken die Federn 25, 26 eine Rückstellkraft in Richtung dieser parallelen Ausrichtung. Je nach Krümmung des Tragseils 6 kommt es zu einer Be- oder Entlastung der äußeren Tragrollen 54, 55, sodass jeweils ein Teil des Gewichts des Seilbahnwagens über die Tragrollen 54, 55 auf das Tragseil 6 abgeleitet wird. Die Federn 25, 26 wirken im gezeigten Ausführungsbeispiel jeweils zwischen zwei sich in entgegengesetzte Richtungen von den Schwenkverbindungen 23, 24 erstreckenden Trägern 19, 21 bzw. 20, 22.

Auf diese Weise wird von den Tragrollen der Einheiten 17, 18 ein Teil des Gewichts des Seilbahnwagens auf die Tragseile 6 übertragen. Der andere Teil des Gewichts wird von den zwischen diesen äußeren Tragrollen liegenden mittleren Tragrollen 3, 4 auf das Tragseil 6 übertragen. Die Einheit, welche die verschwenkbar miteinander verbundenen Träger 19 bis 22, die zwischen ihnen wirkenden Federn 25, 26, die Kettenräder 13, 14 und die zwischen ihnen angeordneten Tragrollen 54, 55 sowie die um die Kettenräder 13, 14 umlaufenden Antriebsketten 9, 10 umfasst, ist insgesamt verschwenkbar am Tragrahmen 1 gelagert. Hierzu sind die Träger 19, 20 über Verbindungsstücke 56 mit einem Querträger 57 starr verbunden. Der Querträger 57 weist beidseitig Verbindungsarme 58 auf, die gelenkig mit am Querträger 5 angebrachten Verbindungslaschen 59 verbunden sind. Diese Schwenkachse 60 liegt horizontal und rechtwinklig zum Tragseil und in einer Ebene, in der auch das Tragseil 6 liegt. Unterschiedliche Steigungen des Tragseils 6 haben dadurch keine Einflüsse auf die Radlasten der Tragrollen 54 und 55.

Denkbar und möglich wäre es auch, nur solche Tragrollen vorzusehen, die von dem Kettenantrieb unabhängig sind. Die Ausbildung der Tragrollen und ihre Lagerung könnten dann in herkömmlicher Weise erfolgen.

Die Antriebsketten 9,10 sind als Gliederketten ausgebildet. Ein jeweiliges Kettenglied weist zwei in Querrichtung voneinander beabstandete Kettenlaschen 27, 28 auf, die über Kettenbolzen 29 miteinander verbunden sind. Auf dem Kettenbolzen sind Kettenrollen 30 angeordnet.

Die Antriebsketten 9,10 tragen Klemmeinheiten 31. Im gezeigten Ausführungsbeispiel wird von jedem Kettenglied eine Klemmeinheit 31 getragen, wie dies bevorzugt ist.

Eine jeweilige Klemmeinheit 31 ist in den beiden Kettenlaschen 27, 28 eines jeweiligen Kettenglieds verschiebbar gelagert, und zwar in Richtung rechtwinklig zum Tragseil 6. Hierbei weisen die Kettenlaschen Fensterausnehmungen auf, welche von den Klemmeinheiten 31 durchsetzt werden, wobei die Klemmeinheiten 31 auf beiden Seiten einer jeweiligen Antriebskette 9, 10 aus den Kettenlaschen 27, 28 herausragen.

Die Klemmeinheiten 31 umfassen jeweils einen Körper 32, an welchem einerseits eine Rolle 33 drehbar gelagert ist und an dem andererseits ein Belagträger 34 festgelegt ist, der einen Reibbelag 35 aufnimmt und festlegt. Die Belagträger 34 mit den Reibbelägen 35 sind jeweils an dem auf der Seite des Tragseils 6 aus den Kettenlaschen 28 herausragenden Abschnitt des Körpers 32 angebracht. Die Rollen 33 stehen an der jeweils vom Tragseil 6 abgewandten Seite über die jeweilige Kettenlasche 27 und das stirnseitige Ende des Körpers 32 vor.

Der Reibbelag 35 einer jeweiligen Klemmeinheit 31 und die Kettenlaschen 27, 28 des diese Klemmeinheit 31 lagernden Kettenglieds liegen in einer gemeinsamen Ebene. Die Rolle 33 der Klemmeinheit liegt ebenfalls in dieser Ebene. Vorzugsweise durchsetzt diese Ebene die die Kettenlaschen 27, 28 verbindenden Kettenbolzen 29.

Die Antriebsketten 9, 10 liegen jeweils mit einem Abschnitt in einer gemeinsamen Ebene, in welcher auch das Tragseil 6 liegt. Im Bereich dieser Abschnitte der Antriebsketten 9, 10 sind Anstellschienen 36, 37 angeordnet, die ebenfalls in der gleichen Ebene liegen. Die Anstellschienen 36, 37 erstrecken sich hierbei beidseitig im Abstand zum Tragseil 6 parallel zu diesem.

Die jeweiligen Abschnitte der Antriebsketten 9, 10, die in einer gemeinsamen Ebene liegen, in der auch das Tragseil 6 liegt, sind durch Zwischenräume 38, 39 zwischen dem Tragseil 6 und der jeweiligen Anstellschiene 36, 37 geführt. Die in den Kettenlaschen 27, 28 der Kettenglieder verschiebbar gelagerten Klemmeinheiten 31 werden somit von den Antriebsketten 9,10 ebenfalls durch diese Zwischenräume 38, 39 geführt. Hierbei kommen die Rollen 33 zur Anlage an Laufflächen 40, 41 der Anstellschienen 36, 37 und rollen entlang dieser Laufflächen 40, 41 ab. Diese Laufflächen sind somit an den dem Tragseil 6 zugewandten Seiten der Anstellschienen 36, 37 angeordnet.

Die Laufflächen 40, 41 verlaufen über den Großteil ihrer Längserstreckung parallel zum Tragseil 6. In der Nähe ihrer beiden Längsenden weisen sie Abschnitte 42, 43 auf, in welchen sich ihr Abstand vom Tragseil 6 zum jeweiligen freien Ende 44, 45 der Anstellschiene 36, 37 hin vergrößert. Diese Abschnitte werden durch Einlaufschrägen der Anstellschienen 36, 37 gebildet.

Die Anstellschienen 36, 37 sind durch eine Federeinrichtung 46 gegen die jeweils in den Zwischenräumen 38, 39 zwischen den Anstellschienen 36, 37 und dem Tragseil 6 sich befindenden Klemmeinheiten 31, deren Rollen 33 an den Laufflächen 40, 41 abrollen, vorgespannt. Es wird dadurch die erforderliche Klemmkraft aufgebracht, mit der die Reibbeläge 35 von gegenüberliegenden Seiten her an das Tragseil 6 angepresst werden.

Wie dies insbesondere aus Fig. 4 ersichtlich ist, umfasst die Federeinrichtung 46 mit den Anstellschienen 36 verbundene Konsolen 47, die an den vom Tragseil 6 abgewandten Außenseiten der Anstellschienen 36, 37 angreifen und mit denen Federn 48 zusammenwirken. Mit jeder der Anstellschienen 36, 37 sind mindestens zwei in Längsrichtung der Anstellschienen 36, 37 beabstandete Konsolen 47 verbunden (im gezeigten Ausführungsbeispiel vier), wobei die Konsolen 47 der beiden Anstellschienen 36, 37 einander paarweise gegenüberliegen und von den Anstellschienen 36, 37 jeweils nach oben abstehen.

Die Konsolen 47 wirken als einarmige Hebel, wobei an den von den Anstellschienen 36, 37 abgelegenen Enden der Konsolen 47 Druckstangen 49 zwischen diesen verlaufen. Im Bereich zwischen den Druckstangen 49 und den Anstellschienen 36, vorzugsweise in der Nähe der Anstellschienen 36, 37 verlaufen zwischen gegenüberliegenden Konsolen 47 Zugstangen 50, die die Konsolen 47 durch Bohrungen durchsetzen. An der Außenseite von einer der beiden gegenüberliegenden Konsolen 47 stütz sich die Zugstange 50 beispielsweise über eine auf ein Außengewinde der Zugstange aufgeschraubte Mutter 51 ab. Auf der Außenseite der anderen Konsole 47 durchsetzt die Zugstange 50 die im gezeigten Ausführungsbeispiel als Tellerfederpaket ausgebildete Feder 48 und stützt sich an deren Außenseite über eine Anlageplatte 52 ab, die beispielsweise von einem vergrößerten Kopf der Zugstange 50 ausgebildet werden kann.

Zwischen den Konsolen 47 und den Druckstangen 49 könnten Gelenke vorhanden sein oder die geringen Verschwenkwinkel werden durch die Elastizität des Materials aufgebracht, wie dies in Fig. 4 schematisch dargestellt ist. Das gleiche gilt für die Verbindungen der Konsolen 47 mit den Anstellschienen 36.

Die Anstellschienen 36, 37 sind in Querrichtung am Tragrahmen 1 verschiebbar gelagert. Eine Querführung 53 am Querträger 5 ist in Fig. 1 schematisch angedeutet.

Wenn die Antriebsketten 9, 10 durch den in den Fig. nicht dargestellten Motor angetrieben werden, so werden die Klemmeinheiten 31 von den Antriebsketten 9, 10 durch die Zwischenräume 38, 39 geführt, wobei durch die Federbeaufschlagung der Anstellschienen 36, 37 gegen die an den Laufflächen 40, 41 der Anstellschienen 36, 37 abrollenden Rollen 33 der Klemmeinheiten 31 die Reibbeläge 35 an das Tragseil 6 angepresst werden. Dadurch stehen die Antriebsketten 9, 10 abschnittsweise über die Klemmeinheiten 31 in reibschlüssiger Verbindung mit dem Tragseil 6, wodurch der Seilbahnwagen fortbewegt wird.

Um die Reibbeläge 35 der Klemmeinheiten 31 beim Einlaufen in die Zwischenräume 38, 39 zwischen den Anstellschienen 36, 37 und dem Tragseil 6 zum Tragseil 6 richtig auszurichten (in der Ebene des Umlaufs der Kette und in Richtung rechtwinklig zum Tragseil 6) sind nicht dargestellte Führungsteile, z. B. Rollen vorhanden.

Weiters wird durch ebenfalls nicht dargestellte Hilfseinrichtungen dafür gesorgt, dass sich die Klemmeinheiten 31 beim Überfahren der Kettenräder 13, 14 in ihrer geöffneten Stellung befinden.

Die Laufflächen 40, 41 der Anstellschienen 36, 37 werden von gehärtetem Stahl gebildet. Die Rollen 33 der Klemmeinheiten 31 bestehen aus Stahl und sind zumindest im Bereich ihrer Laufflächen gehärtet.

Die Reibbeläge 35 bestehen aus einem elastischen Material. Es ist somit von den Reibbelägen eine nur relativ geringe Flächenpressung einbringbar, sodass eine insgesamt relativ große Reibfläche erforderlich ist, welche durch die raupenartige Konstruktion erreicht werden kann.

In Sonderfällen können die Klemmeinheiten 31 jeweils eine zwischen der Rolle 33 und dem Reibbelag 35 wirkende Feder aufweisen, deren Federkraft größer ist als der auf diese Klemmeinheit 31 wirkende Anteil der gesamten über die Anstellschienen 36, 37 übertragenen Anpresskraft, wenn das Tragseil über den geklemmten Bereich einen konstanten Durchmesser aufweist. Es kommt daher bei einem solchen konstanten Durchmesser des Tragseils 6 zu keinem Zusammendrücken von derartigen in den Fig. nicht dargestellten Federn der Trageinheiten 31. Lediglich wenn eine lokale Verdickung des Tragseils vorliegt (z. B. durch eine Niederhalte bzw. Sicherung), wodurch auf die im Bereich dieser Verdickung an das Tragseil angepresste Klemmeinheit 31 eine wesentlich höhere Kraft wirkt, wird diese Feder zusammengedrückt und wirkt somit als Überlastsicherung.

Unterschiedliche Modifikationen des gezeigten Ausführungsbeispiels sind denkbar und möglich, ohne den Bereich der Erfindung zu verlassen. So wäre es beispielsweise denkbar und möglich, obwohl weniger bevorzugt, die Klemmeinheiten 31 nicht in Fensterausnehmungen der Kettenlaschen 27, 28 verschiebbar zu lagern, sondern sie von den Kettenlaschen abzuhängen. Die Klemmeinheiten 31 werden dann nach wie vor durch die Zwischenräume 38, 39 geführt, während dann aber die Antriebsketten 9, 10 oberhalb dieser Zwischenräume 38, 39 verlaufen würden.

### Legende zu den Hinweisziffern:

- 1: Tragrahmen
- 2: Längsträger
- 3: Tragrolle
- 4: Tragrolle
- 5: Querträger
- 6: Tragseil
- 7: Gehänge
- 8: Vertikalebene
- 9: Antriebskette
- 10: Antriebskette
- 11: vertikale Ebene
- 12: vertikale Ebene
- 13: erstes Kettenrad
- 14: zweites Kettenrad
- 15: Drehachse
- 16: Drehachse
- 17: Einheit
- 18: Einheit
- 19: Träger
- 20: Träger
- 21: Träger
- 22: Träger
- 23: Schwenkverbindung
- 24: Schwenkverbindung
- 25: Feder
- 26: Feder
- 27: Kettenlasche
- 28: Kettenlasche
- 29: Kettenbolzen
- 30: Kettenrolle
- 31: Klemmeinheit
- 32: Körper
- 33: Rolle
- 34: Belagträger
- 35: Reibbelag
- 36: Anstellschiene
- 37: Anstellschiene
- 38: Zwischenraum
- 39: Zwischenraum
- 40: Lauffläche
- 41: Lauffläche
- 42: Abschnitt
- 43: Abschnitt
- 44: freies Ende
- 45: freies Ende
- 46: Federeinrichtung
- 47: Konsole
- 48: Feder
- 49: Druckstange
- 50: Zugstange
- 51: Mutter
- 52: Anlageplatte
- 53: Querführung
- 54: Tragrolle
- 55: Tragrolle
- 56: Verbindungsstück
- 57: Querträger
- 58: Verbindungsarm
- 59: Verbindungslasche
- 60: Schwenkachse

## Patentansprüche

1. Antriebseinrichtung eines selbstfahrenden Seilbahnwagens, umfassend beidseitig der Vertikalebene (8), in der das Tragseil (6) liegt, um Kettenräder (13, 14) mit horizontalen Drehachsen (15, 16) umlaufende Antriebsketten (9, 10), welche Kettenglieder mit von Kettenbolzen (29) verbundenen Kettenlaschen (27, 28) aufweisen und Klemmeinheiten (31) mit Reibbelägen (35) zur Anlage am Tragseil (6) tragen, und auf gegenüberliegenden Seiten des Tragseils (6) angeordnete Anstellschienen (36, 37), wobei die Klemmeinheiten (31) beim Umlaufen der Antriebsketten (9, 10) durch einen jeweiligen Zwischenraum (38, 39) zwischen dem Tragseil (6) und einer der Anstellschienen (36, 37) geführt sind und hierbei die Reibbeläge (35) der Klemmeinheiten (31) von an Laufflächen (40, 41) abrollenden Rollen (33) an das Tragseil (6) angepresst sind, wobei die Rollen (33) an den Klemmeinheiten (31) drehbar gelagert sind und die Anstellschienen (36, 37) die Laufflächen (40, 41) aufweisen, an denen die Rollen (33) der Klemmeinheiten (31) zum Anpressen der Reibbeläge (35) der Klemmeinheiten (31) an das Tragseil (6) abrollen, **dadurch gekennzeichnet, dass** eine jeweilige Anstellschiene (36, 37) von einer Federeinrichtung (46) gegen jeweils im Zwischenraum (38, 39) zwischen dieser Anstellschiene (36, 37) und dem Tragseil (6) sich befindende Klemmeinheiten (31) gespannt ist, dass die Klemmeinheiten (31) jeweils in den beiden Kettenlaschen (27, 28) eines der Kettenglieder verschiebbar gelagert sind, wobei eine jeweilige Klemmeinheit (31) Fensterausnehmungen in den beiden Kettenlaschen (27, 28) eines Kettengliedes durchsetzt, und dass der Reibbelag (35) und die Rolle (33) einer jeweiligen Klemmeinheit (31) sowie die Kettenlaschen (27, 28) des diese Klemmeinheit lagernden Kettengliedes in einer gemeinsamen Ebene liegen.

2. Antriebseinrichtung nach Anspruch 1, **dadurch gekennzeichnet, dass** die Federeinrichtung (46) mit den Anstellschienen (36, 37) verbundene Konsolen (47) umfasst, die von Federn (48) beaufschlagt sind.

3. Antriebseinrichtung nach Anspruch 2, **dadurch gekennzeichnet, dass** mit jeder der Anstellschienen (36, 37) mindestens zwei in Längsrichtung der Anstellschienen (36, 37) voneinander beabstandete Konsolen (47) verbunden sind, die einander paarweise gegenüberliegen, wobei gegenüberliegende Konsolen (47) jeweils über von Federn (48) beaufschlagte Zugstangen (50) miteinander verbunden sind.

4. Antriebseinrichtung nach Anspruch 2 oder Anspruch 3, **dadurch gekennzeichnet, dass** die Konsolen (47) als einarmige Hebel ausgebildet sind.

5. Antriebseinrichtung nach Anspruch 4, **dadurch gekennzeichnet, dass** die von den Anstellschienen (36, 37) abgelegenen Enden von jeweils gegenüberliegenden Konsolen (47) durch Druckstangen (49) voneinander beabstandet sind.

6. Antriebseinrichtung nach einem der Ansprüche 1 bis 5, **dadurch gekennzeichnet, dass** die Anstellschienen (36, 37) quer zum Tragseil (6) verschiebbar an einem Tragrahmen (1) gelagert sind.

7. Antriebseinrichtung nach einem der Ansprüche 1 bis 6, **dadurch gekennzeichnet, dass** die die Kettenlaschen (27, 28) verbindenden Kettenbolzen (29) mit dem Reibbelag (35) und der Rolle (33) der Klemmeinheit (31) in einer gemeinsamen Ebene liegen.

8. Antriebseinrichtung nach einem der Ansprüche 1 bis 7, **dadurch gekennzeichnet, dass** die ersten Kettenräder (13) der beiden Antriebsketten (9, 10) koaxial zueinander liegen und zwischen den ersten Kettenrädern (13) eine koaxial zu diesen liegende, auf dem Tragseil (6) abrollende Tragrolle (54) angeordnet ist und dass die zweiten Kettenräder (14) der beiden Antriebsketten (9, 10) koaxial zueinander liegen und zwischen den zweiten Kettenrädern (14) eine koaxial zu diesen liegende, auf dem Tragseil (6) abrollende Tragrolle (55) angeordnet ist.

9. Antriebseinrichtung nach Anspruch 8, **dadurch gekennzeichnet, dass** die ersten Kettenräder (13) und die zwischen ihnen liegende Tragrolle ebenso wie die zweiten Kettenräder (14) und die zwischen Ihnen liegende Tragrolle als starr miteinander verbundene Einheiten (17, 18) ausgebildet sind.

10. Antriebseinrichtung nach Anspruch 8 oder Anspruch 9, **dadurch gekennzeichnet, dass** die ersten Kettenräder (13) und die zwischen ihnen liegende Tragrolle (54) ebenso wie die zweiten Kettenräder (14) und die zwischen ihnen liegende Tragrolle (55) an um eine horizontale, rechtwinklig zum Tragseil (6) stehende Achse verschwenkbaren Trägern (19, 20; 21, 22) gelagert sind.

11. Antriebseinrichtung nach Anspruch 10, **dadurch gekennzeichnet, dass** zwischen den die eine äußere Tragrolle (54) tragenden Trägern (19, 20) und den die andere äußere Tragrolle (55) tragenden Trägern (21, 22) Federn (25, 26) wirken, die bei einer Verschwenkung der Träger (19, 20; 21, 22) aus ihrer parallelen Ausrichtung eine Rückstellkraft in diese parallele Ausrichtung ausüben.

12. Antriebseinrichtung nach Anspruch 11, **dadurch gekennzeichnet, dass** die Federn (25, 26) zwischen den verschwenkbar miteinander verbundenen Trägern (19, 20; 21, 22) dieser beiden Tragrollen wirken.

13. Antriebseinrichtung nach Anspruch 11 oder Anspruch 12, **dadurch gekennzeichnet, dass** die die Träger (19, 20; 21, 22) umfassende Einheit als ganze verschwenkbar mit dem Tragrahmen (1) verbunden ist, und zwar um eine horizontale, rechtwinklig zum Tragseil (6) stehende Schwenkachse (60), die in einer durch das Tragseil (6) verlaufenden Ebene liegt.

14. Antriebseinrichtung nach einem der Ansprüche 8 bis 13, **dadurch gekennzeichnet, dass** weiters im Bereich zwischen diesen Tragrolle mittlere Tragrollen (3, 4) am Tragrahmen (1) drehbar gelagert sind.

## Claims

1. A drive means of a self-propelled cableway carriage, comprising, on either side of the vertical plane (8) in which the supporting cable (6) lies, drive chains (9, 10) which revolve about chain wheels (13, 14) with horizontal axes of rotation (15, 16), which drive chains have chain links with link plates (27, 28) connected by link pins (29) and bear clamping units (31) with friction linings (35) for bearing on the supporting cable (6), and setting rails (36, 37) arranged on opposite sides of the supporting cable (6), the clamping units (31) upon rotation of the drive chains (9, 10) being passed through a gap (38, 39) in each case between the supporting cable (6) and one of the setting rails (36, 37) and in so doing the friction linings (35) of the clamping units (31) being pressed against the supporting cable (6) by rollers (33) which roll on running surfaces (40, 41), the rollers (33) being rotatably mounted on the clamping units (31) and the setting rails (36, 37) having the running surfaces (40, 41) on which the rollers (33) of the clamping units (31) for pressing the friction linings (35) of the clamping units (31) against the supporting cable (6) roll, **characterised in that** a respective setting rail (36, 37) is tensioned by a spring means (46) against clamping units (31) located in each case in the gap (38, 39) between this setting rail (36, 37) and the supporting cable (6), **in that** the clamping units (31) are in each case mounted to be displaceable in the two link plates (27, 28) of one of the chain links, one respective clamping unit (31) penetrating window cutouts in the two link plates (27, 28) of a chain link, and **in that** the friction lining (35) and the roller (33) of a respective clamping unit (31) and also the link plates (27, 28) of the chain link bearing this clamping unit lie in a common plane.

2. A drive means according to Claim 1, **characterised in that** the spring means (46) comprises brackets (47) connected to the setting rails (36, 37), which brackets are acted upon by springs (48).

3. A drive means according to Claim 2, **characterised in that** at least two brackets (47) spaced apart in the longitudinal direction of the setting rails (36, 37) are connected to each of the setting rails (36, 37), which brackets lie opposite one another in pairs, with opposing brackets (47) being connected together in each case via tie rods (50) which are acted upon by springs (48).

4. A drive means according to Claim 2 or Claim 3, **characterised in that** the brackets (47) are designed as one-armed levers.

5. A drive means according to Claim 4, **characterised in that** the ends remote from the setting rails (36, 37) of opposing brackets (47) in each case are spaced apart from one another by press rods (49).

6. A drive means according to one of Claims 1 to 5, **characterised in that** the setting rails (36, 37) are mounted to be displaceable transversely to the supporting cable (6) on a supporting frame (1).

7. A drive means according to one of Claims 1 to 6, **characterised in that** the link pins (29) connecting the link plates (27, 28) lie in a common plane with the friction lining (35) and the roller (33) of the clamping unit (31).

8. A drive means according to one of Claims 1 to 7, **characterised in that** the first chain wheels (13) of the two drive chains (9, 10) lie coaxially to one another and there is arranged between the first chain wheels (13) a carrying roller (54) lying coaxially thereto which rolls on the supporting cable (6), and **in that** the second chain wheels (14) of the two drive chains (9, 10) lie coaxially to one another and there is arranged between the second chain wheels (14) a carrying roller (55) lying coaxially thereto which rolls on the supporting cable (6).

9. A drive means according to Claim 8, **characterised in that** the first chain wheels (13) and the carrying roller located therebetween and also the second chain wheels (14) and the carrying roller located therebetween are designed as units (17, 18) which are rigidly connected to one another.

10. A drive means according to Claim 8 or Claim 9, **characterised in that** the first chain wheels (13) and the carrying roller (54) located therebetween and also the second chain wheels (14) and the carrying roller (55) located therebetween are mounted on supports (19, 20; 21, 22) which can be pivoted about a horizontal axis which is at right-angles to the supporting cable (6).

11. A drive means according to Claim 10, **characterised in that** springs (25, 26) act between the supports (19, 20) bearing the one outer carrying roller (54) and the supports (21, 22) bearing the other outer carrying roller (55), which springs, when the supports (19, 20; 21, 22) pivot out of their parallel orientation, exert a restoring force into this parallel orientation.

12. A drive means according to Claim 11, **characterised in that** the springs (25, 26) act between the supports (19, 20; 21, 22) of these two carrying rollers which are pivotably connected together.

13. A drive means according to Claim 11 or Claim 12, **characterised in that** the unit comprising the supports (19, 20; 21, 22) is connected pivotably to the supporting frame (1) as a whole, namely about a horizontal pivot axis (60) which is at right-angles to the supporting cable (6) and which lies in a plane extending through the supporting cable (6).

14. A drive means according to one of Claims 8 to 13, **characterised in that** furthermore middle carrying rollers (3, 4) are rotatably mounted on the supporting frame (1) in the region between these carrying rollers.

## Revendications

1. Installation d'entraînement d'un chariot automoteur de téléphérique comprenant, des deux côtés du plan vertical (8) passant par le câble porteur (6), des chaînes d'entraînement (9, 10) qui tournent autour de roues à chaînes (13, 14) d'axes de rotation horizontaux (15, 16),
les maillons des chaînes comportent des éclisses (27, 28) reliées par des axes (29) et portant des unités de serrage (31) munies de garnitures de friction (35) pour s'appliquer contre le câble porteur (6) et des rails d'appui (36, 37), du côté opposé du câble porteur (6),
les unités de serrage (31) sont guidées lors du mouvement de rotation des chaînes d'entraînement (9, 10) dans l'intervalle respectif (38, 39) entre le câble porteur (6) et l'un des rails d'appui (36, 37) et les garnitures de friction (35) des unités de serrage (31) sont pressées contre le câble porteur (6) par les galets (33) roulant sur les surfaces de roulement (40, 41),
les galets (33) sont montés à rotation sur les unités de serrage (31) et les rails d'appui (36, 37) portent les surfaces de roulement (40, 41) sur lesquelles roulent les galets (33) des unités de serrage (31) pour presser les garnitures de friction (35) des unités de serrage (31) contre le câble porteur (6),
**caractérisée en ce que**
chaque rail d'appui (36, 37) est mis en tension par une installation de ressort (46) contre des unités de serrage (31), qui se trouvent dans l'intervalle (38, 39) entre ce rail d'appui (36, 37) et le câble porteur (6),
les unités de serrage (31) sont montées coulissantes dans les deux éclisses (27, 28) d'un maillon de chaîne,
chaque unité de serrage (31) traverse une ouverture en forme de fenêtre dans les deux éclisses (27, 28) d'un maillon, et
la garniture de friction (35) et le galet (33) de chaque unité de serrage (31) ainsi que les éclisses (27, 28) du maillon recevant cette unité de serrage sont situés dans un plan commun.

2. Installation d'entraînement selon la revendication 1,
**caractérisée en ce que**
l'installation à ressort (46) comprend des consoles (47) reliées aux rails d'appui (36, 37), ces consoles étant chargées par des ressorts (48).

3. Installation d'entraînement selon la revendication 2,
**caractérisée en ce qu'**
au moins deux consoles (47) écartées l'une de l'autre dans la direction longitudinale des rails d'appui (36, 37) sont reliées à chacun d'eux (36, 37), ces consoles se faisant face par paire, et
les consoles (47) en regard sont respectivement reliées par des tirants (50) sollicités par les ressorts (48).

4. Installation d'entraînement selon la revendication 2 ou la revendication 3,
**caractérisée en ce que**
les consoles (47) sont constituées chacune par un levier à un bras.

5. Installation d'entraînement selon la revendication 4,
**caractérisée en ce que**
les extrémités des consoles (47) en regard, non tournées vers les rails d'appui (36, 37) sont écartées l'une de l'autre par des barres de compression (49).

6. Installation d'entraînement selon l'une des revendications 1 à 5,
**caractérisée en ce que**
les rails d'appui (36, 37) sont montés sur un châssis (1) de manière à coulisser transversalement par rapport au câble de support (6).

7. Installation d'entraînement selon l'une des revendications 1 à 6,
**caractérisée en ce que**
les axes (29) de chaîne reliant les éclisses (27, 28) sont situés dans un plan commun avec la garniture de friction (35) et le galet (33) de l'unité de serrage (31).

8. Installation d'entraînement selon l'une des revendications 1 à 7,
**caractérisée en ce que**
les premières roues à chaîne (13) des deux chaînes d'entraînement (9, 10) sont coaxiales l'une à l'autre et entre les premières roues à chaîne (13) reçoivent entre elles un galet de support (54) coaxial à ces roues à chaîne et roulant sur le câble de support (6), et
les secondes roues à chaîne (14) des deux chaînes d'entraînement (9, 10) sont coaxiales et entre les deux roues à chaîne (14) il y a un galet de support (55) coaxial à ces roues à chaîne et roulant sur le câble de support (6).

9. Installation d'entraînement selon la revendication 8,
**caractérisée en ce que**
les premières roues à chaîne (13) et le galet de support situé entre celles-ci ainsi que les secondes roues à chaîne (14) et le galet de support situé entre celles-ci sont réalisées sous la forme d'unités (17, 18) reliées solidairement.

10. Installation d'entraînement selon la revendication 8 ou la revendication 9,
**caractérisée en ce que**
les premières roues à chaîne (13) et le galet de support (54) logé entre celles-ci de même que les secondes roues à chaîne (14) et le galet de support (55) logé entre celles-ci, sont montés sur des poutres (19, 20 ; 21, 22) pivotant autour d'un axe montant, perpendiculaire à la direction horizontale.

11. Installation d'entraînement selon la revendication 10,
**caractérisée en ce qu'**
entre les poutres (19, 20) portant le galet de support extérieur (54) et les poutres (21, 22) portant l'autre galet de support extérieur (55) il y a des ressorts (25, 26) qui, en cas de pivotement des poutres (19, 20 ; 21, 22), exercent à partir de leur alignement parallèle, une force de rappel vers celui-ci.

12. Installation d'entraînement selon la revendication 11,
**caractérisée en ce que**
les ressorts (25, 26) agissent entre les poutres (19, 20 ; 21, 22) reliées de manière pivotante pour les deux galets de support.

13. Installation d'entraînement selon la revendication 11 ou la revendication 12,
**caractérisée en ce que**
l'unité qui comprend les poutres (19, 20 ; 21, 22) est reliée globalement de manière pivotante au châssis de support (1) et cela autour d'un axe de pivotement (60) horizontal, perpendiculaire au câble de support (6), cet axe de pivotement étant situé dans un plan passant par le câble de support (6).

14. Installation d'entraînement selon l'une des revendications 8 à 13,
**caractérisée en ce que**
des galets de support (3, 4) intermédiaires sont montés en outre à rotation sur le châssis (1) dans la zone comprise entre les galets de support.
